# EUROPÄISCHE PATENTSCHRIFT

(11) **EP 0 987 211 B1**
(45) Veröffentlichungstag und Bekanntmachung des Hinweises auf die Patenterteilung: **26.11.2003**
(21) Anmeldenummer: 99117687.6
(22) Anmeldetag: 08.09.1999
(51) Int. Cl.: B66B 5/00, B66B 1/34

(54) **Fernsteuerung von Aufzugsanlagen**
Remote control of elevator installations
Commande à distance pour installation d'ascenseur

(30) Priorität: 17.09.1998 EP 98810931
(43) Veröffentlichungstag der Anmeldung: 22.03.2000
(73) Patentinhaber: INVENTIO AG, CH-6052 Hergiswil (CH)
(72) Erfinder: Richter, Lutz, 12557 Berlin (DE)

(56) Entgegenhaltungen:
- US-A- 5 736 694
- PATENT ABSTRACTS OF JAPAN vol. 017, no. 002 (M-1348), 5. Januar 1993 (1993-01-05) & JP 04 235881 A (TOSHIBA CORP), 24. August 1992 (1992-08-24)

## Beschreibung

Die Erfindung betrifft ein System und ein Verfahren zur Steuerung des Betriebs von Aufzugsanlagen nach dem Oberbegriff des Anspruchs 1.

Zur Betriebssteuerung ist jeder Aufzugsanlage eine Steuerungseinrichtung zugeordnet, an welche Sensoren und Aktoren, wie beispielsweise Bedien-, Betätigungs- und Stellelemente der Aufzugsanlage angeschlossen sind. Ein Mikroprozessor der lokalen Steuerungseinrichtung liest die Eingangssignale und schaltet entsprechend dem vorgesehenen Steuerprogramm die Ausgangssignale. Die Verarbeitung der Signale und der in der Steuerung gespeicherten, die Aufzugsanlage beschreibenden Angaben, wie z. B. Stockwerksanzahl, Antriebstyp etc. erfolgt in einem Mikroprozessor vor Ort bei der Aufzugsanlage.

Aus den Patentschriften EP 0 252 266 B1 und US 5,450,478 sind Aufzugsanlagensysteme bekannt geworden, deren Aufzüge neben einer konventionellen Steuerungseinrichtung zusätzlich mit einem Modem zur Fernüberwachung ausgestattet sind. Bei dieser Fernüberwachung von Aufzugsanlagen kommuniziert jeweils die Steuereinrichtung jeder einzelnen Aufzugsanlage unter bestimmten Bedingungen mittels Modem über das öffentliche Telefonnetz mit einer zentralen Wartungs- oder Servicestelle. Der dabei vorgesehene Datenaustausch betrifft in erster Linie vordefinierte diagnostische Daten im Hinblick auf Betriebszustand, Stör- und Alarmereignisse sämtlicher mit der zentralen Wartungs- oder Servicestelle verbundenen Aufzugsanlagen.

Ein anderes Aufzugsanlagesystem ist ebenfalls in US-A-5 736 694 offenbart.

Je nach Aufbau und Funktionsweise ist dem eigentlichen anlagenspezifischen Datenaustausch ein Datenaustauschprozedere vorgeschaltet, welches einerseits den Kommunikationsweg aufbaut anderseits den Zugriff bzw. die Zugriffsberechtigung auf Daten der Aufzugsteuerung regelt.

Auf diese Weise mit aufzugsindividuellem Steuerungssystem samt Modemerweiterung und zentraler Wartungs- und Servicestelle ausgestattete Aufzugsanlagensysteme haben sich zwar bewährt, doch sind sie aufgrund ihrer insoweit erläuterten baulichen und funktionellen Eigenschaften vorrichtungsmässig aufwendig und nur eine enge Auswahl vordefinierter Meldungen in die Wartungs- und Servicezentrale übertragen werden können. Der Unterhalt und die Wartung der einzelnen im Gesamtsystem mit der Wartungs- und Servicezentrale verbundenen, mitunter örtlich weit auseinanderliegenden Aufzugsanlagen gestaltet sich kostenintensiv. Bei Betriebsstörungen einer Aufzugsanlage oder eines Aufzugs entstehen dadurch lange Wartezeiten bis vor Ort die Ursache der Störung festgestellt und die Störung behoben ist.

Aufgabe der Erfindung ist es daher, ein Anlagensystem der eingangs genannten Art anzugeben, das eine Verringerung der Betriebsmittel, eine Vereinfachung von Unterhalt und Wartung sowie eine Ausweitung der Dienstleistungen ermöglicht.

Die Aufgabe wird erfindungsgemäss durch ein Anlagensystem mit den im Patentanspruch 1 genannten Merkmalen gelöst. Die abhängigen Ansprüche enthalten vorteilhafte vorrichtungsmässige und verfahrensmässige Weiterbildungen der Erfindung.

Das Wesen der Erfindung besteht in einer Fernsteuerung von Aufzügen. Dazu steht eine zentrale Steuerungseinrichtung über eine Datenübertragungseinrichtung mit sämtlichen Aufzügen eines Anlagensystems in Verbindung. Steuerungsdaten und Parameter werden zwischen jeder Aufzugsanlage und der zentralen Steuerungszentrale kommuniziert, wobei in letzterer der Status der Sensoren zu einem Steuerungssignal verarbeitet wird.

Hieraus resultierende Vorteile bestehen darin, dass nur eine einzige zentrale Steuerungseinrichtung für sämtliche Aufzüge des Gesamtsystems erforderlich ist und die herkömmlichen Steuerungen an der/den Aufzügen entfallen. Dadurch wird vorrichtungsmässiger Aufwand wie auch der jeweils gebäudeseitig erforderliche Bauraum an der Aufzugsanlage verringert.

Bei Übertragung sämtlicher Anlagendaten und Anlagenparameter zur zentralen Steuerungseinrichtung des Gesamtsystems ist eine zentrale Wartung dieser Technik möglich. Zeit- und lohnintensive Einstellungen und Anpassungen vor Ort an dem Aufzug entfallen. Durch Modifikationen an der Software der zentralen Steuereinrichtung werden Aufzugsfunktionen sowohl für einzelne als auch mehrere Aufzüge beeinflusst. Weiters ist es möglich, einen vollständigen Istzustand der Aufzugsanlage in der Zentrale abzubilden und Daten, die Benutzungsrechte, Fahrtziele usw. betreffen an zentraler Stelle zu korrigieren.

Darüber hinaus sind mit dem erfindungsgemässen Aufzugsanlagensystem völlig neue Formen der Anlagenüberwachung, vorbeugenden Wartung und Instandhaltung möglich. Neben den Steueralgorithmen kann eine separate Auswertung der Geber für eine Verschleiss- und Ausfallanalyse erfolgen. Jede Baugruppe kann vorbeugend analysiert und statistisch ausgewertet werden. Dem Kunden können Informationen über die Anlage in beliebiger Form zur Verfügung gestellt werden (z.B. Internetseiten statt Lobby-PC).

Im folgenden wird ein Ausführungsbeispiel der Erfindung anhand der Zeichnung näher beschrieben. Es zeigen:
- Figur 1: eine schematische Darstellung einer ferngesteuerten Aufzugsanlage;
- Figur 2: ein Blockdiagramm eines erfindungsgemässen Aufzugsanlagensystems;
- Figur 3: ein Flussdiagramm zur Darstellung der Verarbeitung der Steuerinformationen an der Aufzugsanlage,
- Figur 4: ein Flussdiagramm zur Darstellung der Verarbeitung der Steuerinformationen in der zentralen Steuerzentrale.

In der Figur 1 ist mit 1 eine Aufzugsanlage bezeichnet, die eine im Schacht 2 verfahrbare Aufzugskabine 3 aufweist. Aufzugsanlage 1 kann wie in diesem Ausführungsbeispiel ein einzelner Aufzug 20 sein oder aber auch eine Anlage mit mehreren, zu einer Gruppe steuerungstechnisch verknüpften Aufzügen 20 in einem Gebäude. Die Aufzugskabine 3 ist an Seilen 4 aufgehängt, die über eine Treibscheibe 5 geführt sind. Die Treibscheibe 5 wird mittels der Antriebsmaschine 6 in Bewegung gesetzt, die über eine Antriebssteuerung 7 mit elektrischer Energie versorgt wird. Zur Überwachung der Bewegung der Treibscheibe 5 und somit der Position der Aufzugskabine 3 im Schacht 2 ist ein Sensor 8 vorgesehen, dessen Signal einer Ein-/Ausgabeeinrichtung 9 zugeführt wird. Die Aufzugskabine 3 ist mittels Kabinentüren 10 verschliessbar, die nicht dargestellte, parallellaufende Stockwerktüren betätigen. Zur Erfassung des Gewichts der, sich in der Aufzugskabine 3 befindlichen Personen oder Güter ist eine Lastmesseinrichtung 11, beispielsweise ein Lastmessboden vorgesehen. In der Aufzugskabine 3 gemäss Figur 1 ist ein Kabinentableau 12 angeordnet, mit dem der Ein/Ausgabeeinrichtung 9 die Fahrziele mitgeteilt werden. Zum Herbeirufen der Aufzugskabine 3 sind auf den Stockwerken E0, E1, E2 Stockwerktableaux 13 vorgesehen, die ebenfalls mit der Ein-/Ausgabeeinrichtung 9 in Verbindung stehen. Auf jedem Stockwerk E0, E1, E2 und in der Aufzugskabine 3 ist eine Anzeigeeinrichtung 14 vorgesehen, mit deren Hilfe dem Benutzer Informationen, wie beispielsweise die momentane Position der Aufzugskabine 3 mitgeteilt wird. Die Ein/Ausgabeeinrichtung 9 ist mit einer Übertragungseinrichtung 15 verbunden. Die Signalleitungen sind mit unterbrochenen Linien dargestellt.

Als wesentliches Merkmal der Erfindung, sind alle zum Betrieb der Aufzugsanlagen 1 nötigen Sensoren und Aktoren jeweils mit der Ein-/Ausgabeeinrichtung 9 verbunden. Diese Informationen werden mittels zweiter Übertragungseinrichtung 15 via Funk oder kabelgebundenen Medien, wie Licht- oder Kupferleiter, etc... auf herkömmliche Weise zur Verarbeitung an eine Servicezentrale 16 übertragen. Bei der beschriebenen Ausführung sind die Aufzugsanlagen 1 und die Servicezentrale 16 über das öffentliche Telefonnetz 23 miteinander verbunden.

Figur 2 zeigt ein Blockdiagramm des Aufzugsanlagensystems mit zwei Aufzugsanlagen 1 und einer Servicezentrale 16, welche den Betrieb der Aufzugsanlagen 1 in Abhängigkeit der Etagenrufe oder einem Ruf aus der Aufzugskabine 3 ansteuert und regelt und daneben den Wartungsstand der Aufzugsanlagen 1 überwacht und aufzeichnet. Die Servicezentrale 16 setzt sich zusammen aus einem Rechnersystem 17 mit einer Tastatur 21 und einem Bildschirm 20, einem Speichermodul 22 in dem wartungsund betriebszustandsrelevante Daten abgelegt werden sowie einer ersten Übertragungseinrichtung 19, die alle über einen Datenbus 18 verbunden sind. Über den Datenbus 18 können mit Hilfe zusätzlicher Datenverarbeitungseinrichtungen entweder die im Datenspeicher 22 abgelegten Daten und/oder aktuelle Betriebsdaten der Aufzugsanlagen 1 abgerufen und zur zusätzlichen Auswertung weiterverarbeitet werden.

Die übertragenen Informationen werden in der Servicezentrale 16 in einem Rechnersystem 17 verarbeitet. Das Rechnersystem 17 leitet aus den empfangenen Informationen die Stellbefehle zum Betrieb der Anlagen 1 ab. Diese Stellbefehle werden dann von der Servicezentrale 16 mit Hilfe einer ersten Übertragungseinrichtung 19 an die Aufzugsanlagen 1 übertragen. An jeder Aufzugsanlage 1 leitet jeweils die zweite Übertragungseinrichtung 15 die Stellbefehle an die Ein-/Ausgabeeinrichtung 9 weiter. Die Ein-/Ausgabeeinrichtung 9 steuert die Stellglieder bzw. Aktoren, wie z. B. die Antriebsmaschine 6 oder die Anzeigeeinrichtungen 14.

Figur 3 zeigt ein Flussdiagramm zur Darstellung der Verarbeitung der Steuerinformationen in der Ein/Ausgabeeinrichtung 9 an der Aufzugsanlage 1. Im Schritt S1 wird geprüft, ob sich die Eingangssignale an der Ein/Ausgabeeinrichtung 9 geändert haben. Bei einem mit n bezeichneten negativen Ausgang der Prüfung wird im Schritt S4 geprüft, ob neue Stellbefehle von der zweiten Übertragungseinrichtung 15 aus der Steuerzentrale 16 empfangen wurden. Nach einem mit j bezeichneten positiven Ausgang der Prüfung werden diese Stellbefehle im Schritt S5 durch die Ein-/Ausgabeeinrichtung 9 von der zweiten Übertragungseinrichtung 15 übernommen. Beim mit n bezeichneten Ausgang der Prüfung liegt ein Übertragungsfehler vor und der Datenübertragungsvorgang ist beendet. Im Schritt S6 gibt die Ein-/Ausgabeeinrichtung 9 diese Stellbefehle an die Aktoren, z.B. die Anzeigeeinrichtungen 14 bzw. Stellglieder, wie z.B. die Antriebssteuerung 7 oder die Antriebsmaschine 6 der jeweiligen Aufzugsanlage 1 aus.

Wird der Schritt S1 über den positiven Ausgang j verlassen, werden die geänderten Eingangssignale im Schritt S2 von der Ein-/Ausgabeeinrichtung 9 an die zweite Übertragungseinrichtung 15 übergeben. Im Schritt S3 werden diese Signale von der zweiten Übertragungseinrichtung 15 in die Servicezentrale 16 übermittelt.

Figur 4 zeigt ein Flussdiagramm zur Darstellung der Verarbeitung der Steuerinformationen in der Servicezentrale 16. Im Schritt S7 wird geprüft, ob über die erste Übertragungseinrichtung 19 neue Eingangssignale von der Aufzugsanlage 1 im Rechnersystem 17 der Servicezentrale 16 empfangen wurden. Bei einem mit j bezeichneten positiven Ausgang der Prüfung werden die Eingangssignale im Schritt S8 durch das im Rechnersystem 17 gespeicherten Steuerprogramm verarbeitet. Im Schritt 9 werden die vom Steuerprogramm ermittelten Stellbefehlen für die Stellglieder bzw. Aktoren des jeweiligen Aufzugs 24 mit Hilfe der ersten Übertragungseinrichtung 19 zur entsprechenden Aufzugsanlage 1 übertragen.

## Patentansprüche

1. Aufzugsanlagesystem mit mindestens
einer Aufzugsanlage (1), welche einen oder mehrere Aufzüge (24) umfasst,
einer Steuerungsvorrichtung (17) zur Steuerung des Betriebs der Aufzugsanlage (1),
einer Servicezentrale (16), zum Überwachen des Anlagenbetriebs, welche räumlich von der Aufzugsanlage (1) getrennt ist,
einer Datenübertragungsvorrichtung (19,23,15), zum Austausch von aufzugsrelevanten Daten zwischen der Aufzugsanlage (1) und der Servicezentrale (16),
wobei eine erste Übertragungseinrichtung (19) in der Servicezentrale (16) mit einer zweiten Übertragungseinrichtung (15) bei der Aufzugsanlage (1), über einen Datenweg (23), vorzugsweise das Telefonnetz, miteinander verbunden sind,
***dadurch gekennzeichnet*,**
**dass** die Steuerungsvorrichtung (17) in der Servicezentrale (16) angeordnet ist und steuerungstechnisch relevanten Daten wechselseitig mittels der Datenübertragungsvorrichtung (19,23,15) zwischen der Steuerungsvorrichtung (17) und der Aufzugsanlage (1) übertragbar sind.

2. Aufzugsanlage nach Anspruch 1, ***dadurch gekennzeichnet*, dass** eine Steuerungsvorrichtung (17) mehreren Aufzugsanlagen (1) zugeordnet ist.

3. Aufzugsanlage nach Anspruch 1, ***dadurch gekennzeichnet,* dass** der Datenweg (23) Licht- oder Metalleiter umfasst.

4. Verfahren zum Steuern des Betriebs und zum Überwachen eines Aufzugsanlagensystems bestehend aus mindestens
einer Aufzugsanlage (1), welche einen oder mehrere Aufzüge (24) umfasst,
einer Steuerungsvorrichtung (17) zur Steuerung des Betriebs der Aufzugsanlage (1),
einer Servicezentrale (16), zum Überwachen des Anlagenbetriebs, welche räumlich von der Aufzugsanlage (1) getrennt ist,
einer Datenübertragungsvorrichtung (19,23,15), zum Austausch von aufzugsrelevanten Daten zwischen der Aufzugsanlage (1) und der Servicezentrale (16),
wobei eine erste Übertragungseinrichtung (19) in der Servicezentrale (16) mit einer zweiten Übertragungseinrichtung (15) bei der Aufzugsanlage (1), über einen Datenweg (23), vorzugsweise das Telefonnetz, miteinander verbunden sind,
***dadurch gekennzeichnet,* dass**
steuerungsrelevante Daten der Aufzüge über die Datenübertragungsvorrichtung (15,23,19) zu der in der Servicezentrale (16) angeordneten Steuerungsvorrichtung (17) übertragen werden,
die übertragenen Daten in der Steuerungsvorrichtung (17) zu Steuerbefehlen für die Aufzüge (24) verarbeitet werden und
die ermittelten Steuerbefehle von der Servicezentrale (16) über die Datenübertragungsvorrichtung (15,23,19) zu den Aufzügen (24) zur Betätigung der Stellglieder (6,14) übertragen werden.

5. Verfahren zur Steuerung des Betriebs eines Aufzugsanlagensystems nach Anspruch 4, ***dadurch gekennzeichnet*, dass** mehrere Aufzüge mittels einer Steuerungseinrichtung (17) betrieben werden.

6. Verfahren zur Steuerung des Betriebs eines Aufzugsanlagensystems nach Anspruch 4, ***dadurch gekennzeichnet*, dass** die Übertragung der steuerungsrelevanten Daten via Funk oder kabelgebundenen Medien wie Licht- oder Kupferleiter erfolgt.

## Claims

1. Lift installation system with at least one lift installation (1), which comprises one or more lifts (24), a control device (17) for controlling the operation of the lift installation (1), a service centre (16), which is physically separate from the lift installation (1), for monitoring operation of the installation, a data transmission device (19, 23, 15) for exchange of lift-relevant data between the lift installation (1) and the service centre (16), wherein a first transmission device (19) in the service centre (16) and a second transmission device (15) at the lift installation (1) are connected together by way of a data path (24), preferably the telephone network, **characterised in that** the control device (17) is arranged in the service centre (16) and data relevant in terms of control technology are reciprocally transmissible by means of the data transmission device (19, 23, 15) between the control device (17) and the lift installation (1).

2. Lift installation according to claim 1, **characterised in that** one control device (17) is associated with several lift installations (1).

3. Lift installation according to claim 1, **characterised in that** the data path (23) comprises optical conductors or metal conductors.

4. Method of controlling the operation and of monitoring of a lift installation system consisting of at least one lift installation (1), which comprises one or more lifts (24), a control device (17) for controlling the operation of the lift installation (1), a service centre (16), which is physically separate from the lift installation (1), for monitoring the installation operation, a data transmission device (19, 23, 15) for the exchange of lift-relevant data between the lift installation (1) and the service centre (16), wherein a first transmission device (19) in the service centre (16) and a second transmission device (15) at the lift installation (1) are connected together by way of a data path (23), preferably the telephone network, **characterised in that** control-relevant data of the lifts are transmitted by way of the data transmission device (15, 23, 19) to the control device (17) arranged in the service centre (16), the transmitted data are processed in the control device (17) into control commands for the lifts (24) and the determined control commands are transmitted from the service centre (16) by way of the data transmission device (15, 23, 19) to the lifts (24) for actuation of the setting elements (6, 14).

5. Method of controlling the operation of a lift installation system according to claim 4, **characterised in that** several lifts are operated by means of one control device (17).

6. Method of controlling the operation of a lift installation according to claim 4, **characterised in that** the transmission of the control-relevant data is carried out by way of radio or cable-bound media such as optical conductors or copper conductors.

## Revendications

1. Système d'installation d'ascenseur avec au moins
une installation d'ascenseur (1) qui comprend un ou plusieurs ascenseurs (24),
un dispositif de commande (17) pour la commande du fonctionnement de l'installation d'ascenseur (1),
une centrale de service (16) pour la surveillance du fonctionnement de l'installation, qui est séparée géographiquement de l'installation d'ascenseur (1),
un dispositif de transmission des données (19, 23, 15) pour l'échange de données relatives à l'ascenseur entre l'installation d'ascenseur (1) et la centrale de service (16), un premier dispositif de transmission (19) situé dans la centrale de service (16) étant relié avec un deuxième dispositif de transmission (15) situé sur l'installation d'ascenseur (1) par l'intermédiaire d'un moyen d'acheminement de données (23), de préférence le réseau téléphonique,
**caractérisé en ce que** le dispositif de commande (17) est disposé dans la centrale de service (16) et les données relatives à la technique de commande peuvent être transmises mutuellement au moyen du dispositif de transmission des données (19, 23, 15) entre le dispositif de commande (17) et l'installation d'ascenseur (1).

2. Installation d'ascenseur selon la revendication 1, **caractérisée en ce qu'**un dispositif de commande (17) est associé à plusieurs installations d'ascenseur (1).

3. Installation d'ascenseur selon la revendication 1, **caractérisé en ce que** le moyen d'acheminement des données (23) comprend des conducteurs optiques ou métalliques.

4. Procédé pour la commande du fonctionnement et la surveillance d'un système d'installation d'ascenseur comprenant au moins
une installation d'ascenseur (1) composée d'un ou de plusieurs ascenseurs (24),
un dispositif de commande (17) pour la commande du fonctionnement de l'installation d'ascenseur (1),
une centrale de service (16) pour la surveillance du fonctionnement de l'installation, séparée géographiquement de l'installation d'ascenseur (1),
un dispositif de transmission des données (19, 23, 15) pour l'échange de données relatives à l'ascenseur entre l'installation d'ascenseur (1) et la centrale de service (16), un premier dispositif de transmission (19) situé dans la centrale de service (16) étant relié à un deuxième dispositif de transmission (15) situé sur l'installation d'ascenseur (1) par l'intermédiaire d'un moyen d'acheminement de données (23), de préférence le réseau téléphonique,
**caractérisé en ce que** des données des ascenseurs relatives à la commande sont transmises par l'intermédiaire du dispositif de transmission de données (15, 23, 19) au dispositif de commande (17) disposé dans la centrale de service (16), les données transmises sont transformées dans le dispositif de commande (17) en ordres de commande pour les ascenseurs (24) et les ordres de commande obtenus sont transmis par la centrale de service (16) aux ascenseurs (24) pour actionner les organes de réglage (6, 14), par l'intermédiaire du dispositif de transmission des données (15, 23, 19).

5. Procédé pour la commande du fonctionnement d'un système d'installation d'ascenseur selon la revendication 4, **caractérisé en ce que** plusieurs ascenseurs fonctionnent au moyen d'un dispositif de commande (17).

6. Procédé pour la commande du fonctionnement d'un système d'installation d'ascenseur, **caractérisé en ce que** la transmission des données relatives à la commande est effectuée par radio ou par des moyens sous forme de câbles, tels que des conducteurs optiques ou en cuivre.
